# EUROPÄISCHE PATENTSCHRIFT

(11) **EP 1 003 942 B1**
(45) Veröffentlichungstag und Bekanntmachung des Hinweises auf die Patenterteilung: **04.06.2003**
(21) Anmeldenummer: 99917774.4
(22) Anmeldetag: 02.03.1999
(51) Int. Cl.: E04B 9/30, E04B 9/04

(54) **VORGEWÖLBTE DECKEN- UND WANDSPANNFLÄCHENPANEELE**
PRE-CURVED PANELS FOR COVERING SURFACES OF WALLS AND CEILINGS
PANNEAUX PRECOURBES ET DESTINES AUX SURFACES DE RECOUVREMENT DE PLAFONDS ET DE MURS

(30) Priorität: 27.03.1998 DE 19813659
(43) Veröffentlichungstag der Anmeldung: 31.05.2000
(73) Patentinhaber: Der Kluth: Decke und Licht Gmbh, 40721 Hilden (DE)
(72) Erfinder: KLUTH, Manfred, D-40721 Hilden (DE)
(74) Vertreter: Prop, Gerrit
(86) Internationale Anmeldenummer: DE9900625
(87) Internationale Veröffentlichungsnummer: WO99050512

(56) Entgegenhaltungen:
- FR-A- 2 751 682
- GB-A- 1 150 225
- US-A- 2 042 874
- US-A- 4 702 056

## Beschreibung

Die Erfindung betrifft Spannflächen für Decken und Wände, die aus einem Paneelraster gebildet sind, und aus mit einer Folie bespannten Rahmen bestehen, wobei die eckigen Rahmen vor der Bespannung in der Spannebene leicht entgegen der Spannrichtung gewölbte Seltenstreben aufweisen und das Maß der Vorwölbung von den Eckpunkten an zunimmt und in der Mitte zwischen zwei Eckpunkten am größten ist.

Bei der Bespannung von abgehängten Decken oder vorgehängten Wänden werden häufig paneelartige Systeme verwendet, bei denen im Abstand vor den zu kaschierenden Flächen mit Folien bespannte Rahmen lückenlos nebeneinander angeordnet werden. Die Paneelraster werden mit Rahmengrößen gebildet, die zur Montage noch gut handhabungsfähig sind. Bei derartigen Spannflächen ist es besonders wichtig, daß die Folienbespannung glatt auf dem Rahmen sitzt, so daß die gesamte Decken- und Wandfläche faltenfrei ausgebildet ist. Weiterhin ist es wegen des optischen Eindrucks unbedingt erforderlich, daß die einzelnen Paneele dicht an dicht und ohne klaffende Fugen angeordnet sind.

Die beiden letztgenannten Forderungen führen häufig zu Problemen. Dies wird dadurch bedingt, daß die Folien wegen ihrer materialbedingten gewissen Elastizität vorgespannt auf die Rahmen gespannt werden müssen. Wegen der Rückstellkraft aufgrund der elastischen Eigenschaft der Folien wird somit auf die Rahmenseiten eine Spannung ausgeübt. Dies führt häufig zu einer nach innen gerichteten Durchbiegung der Rahmenseiten, so daß bei der Nebeneinander-Anordnung der benachbarten Rahmen zwischen den Eckpunkten sich zur Mitte größer werdende gewölbte Fugen ergeben.

Aus der US-Patentschrift 2 381 029 ist beispielsweise eine Vorrichtung und ein Verfahren zur Aufbringung einer Vorspannung auf einen Spannbezug für Rahmen oder Paneele bekannt. Auf die dadurch verursachte Durchbiegung der Spannrahmen oder Maßnahmen zu deren Vermeidung geht die Beschreibung nicht ein.

Aus dem französischen Patent 2 751 682 sind Wandbauplatten insbesondere Deckenplatten, bekannt, die von einem vieleckigen Rahmen gebildet werden. Auf dem Rahmen ist zumindest auf einer Fläche ein Gewebe aufgespannt, wobei jede Seite des Rahmens elastische Mittel, beispielsweise In Form von einem Federblatt oder Stahldraht aufweist, die auf diesen eine Vorspannungskraft ausüben können, die vom inneren zum äußeren des Rahmens gerichtet ist. Durch diese Vorspannung wird einer auftretenden Zugspannung des gespannten Gewebes entgegengewirkt und somit kompensiert. Die verwendeten elastischen Mittel werden hierbei unmittelbar in dem Rahmen, beispielsweise mit einem rechteckförmigen Querschnitt aufgenommen, sodass der Rahmen einen höheren Verformungswiderstand gegenüber den auftretenden Zugspannungen besitzt Bei der Montage hat sich jedoch gezeigt, dass der Zusammenbau der einzelnen Rahmenelemente zusammen mit den elastischen Mitteln sehr zeitaufwendig und damit kostenintensiv ist.

Aus der britischen Patentschrift 665,000, ist ferner ein Spannelement für eine Leinwand eines Malers bekannt, die eine Vorspannung nach außen aufweist.

Aus dem US-Patent 4,702,056 ist ferner eine Anordnung von einzelnen oder gruppenweise zusammengefassten Rasterelementen bekannt, welche beispielsweise als Licht- oder Wandelement verwendet werden können.

Eine ähnliche Problemstellung ergibt sich auch in einem anderen Anwendungsfall. Dabei werden in Wand- oder Deckenflächen, die aus einem anderen Material, beispielsweise Holz oder Rigips, bestehen, Teilflächen ausgeschnitten, die durch mindestens einen mit Folie bespannten Rahmen fugendicht vollständig ausgefüllt werden sollen. Durch die Spannung, die wegen der Rückstellkraft der Spannfolien auf den Rahmen ausgeübt wird, biegen sich die Seitenstreben aufeinander zu, so daß der oder die vorher die ausgeschnittene Teilfläche vollständig ausfüllende(n) Rahmen nach der Bespannung klaffende Fugen zum Teilflächenrand und gegebenenfalls zu dem oder den benachbarten Spannrahmen aufweist bzw. aufweisen.

Das der Erfindung zugrundeliegende technische Problem besteht darin, eine Rahmenkonstruktion zu entwickeln, bei der die bespannten Rahmen im gewünschten Winkel zueinanderstehende Seitenstreben ohne Durchbiegung aufweisen. Dieses Problem wird dadurch gelöst, daß das Maß der Vorwölbung proportional zur Höhe der elastischen Vorspannung der Folie ist und nur durch nach außen vorgebogene Seitenstreben erzielbar ist, sodass nach erfolgter Bespannung die Seitenstreben einen geradlinigen Verlauf aufweisen.

Aus derartig bespannten Rahmen gebildete Decken- oder Wandflächen zeigen eine faltenlose Fläche, die zwischen den einzelnen Paneelrahmen einheitlich dünne und gleichmäßige Fugen ohne klaffende Durchbiegung aufweist. Die vorher leicht nach außen durchbogenen Seitenstreben werden durch die Rückstellkräfte der Bespannung aufgrund der elastischen Vorspannung der Folie aufeinanderzu gezogen. Da die elastische Rückstellkraft mittig zwischen zwei Eckpunkten am größten ist, ist sie gerade geeignet, die an dieser Stelle größte Auswölbung auszugleichen, so daß die Seitenstreben nach der Bespannung einen geradlinigen Verlauf zwischen den Rahmenecken zeigen.

Da die Spannfolien häufig unterschiedliche Zugfestigkeiten in Längs- und Querrichtung aufweisen, ist diese Durchbiegung unterschiedlich und es bilden sich in den senkrecht aufeinanderstehenden Richtungen unterschiedlich breit klaffende Fugen. Daher ist eine Ausführungsform besonders vorteilhaft, bei der diese unterschiedlichen Zugfestigkeiten, das heißt die unterschiedlichen Rückstellkräfte, durch das Maß der Vorwölbung der Seitenstreben berücksichtigt sind. Besonders vorteilhaft ist eine Ausführungsform, bei der in jedem Eckpunkt des Rahmens ein Gehrungswinkel ausgebildet ist, der ohne Berücksichtigung der Vorwölbung bestimmt ist und die gegenseitige Befestigung der Seitenstreben an den Gehrungsstößen derart ausgebildet ist, daß die Relativbewegung der Seitenstreben beim Ausgleich der Vorwölbung nicht behindert ist. Das heißt, daß beispielsweise bei Spannrahmen, deren Seitenstreben senkrecht aufeinander stehen sollen, die Gehrungswinkel mit 45 Grad bestimmt werden. Da die Seitenstreben aber nach außen vorgewölbt sind, stoßen die Seitenstreben beim Zusammenbau nur an ihren äußersten Kanten aufeinander und klaffen nach innen zunehmend in dem Maße auseinander, wie die Seitenstreben nach außen vorgewölbt sind. Dabei muß die gegenseitige Befestigung der Seitenstreben an den Gehrungsstößen derart ausgebildet sein, daß die Relativbewegung der Seitenstreben beim Ausgleich der Vorwölbung durch die Rückstellkräfte der Folie nicht behindert wird. Durch die Bespannung und damit durch das Geraderichten der Seitenstreben schließt sich dann der klaffende Abstand zwischen den Gehrungsstößen, so daß diese im bespannten Zustand über die ganze Länge aneinander anliegen.

Derart ausgebildete faltenlos bespannte Flächen ohne klaffende Fugen sind besonders geeignet, durch die Auswahl durchscheinender Folien als hinterlichtete Flächen ausgebildet zu werden. Dabei ist eine Ausführungsform besonders vorteilhaft, bei der die Folie zwar lichtdurchlässig ist, jedoch ein Brechungsspektrum aufweist, sodass die Lichtstrahlen diffus abgelenkt und auf der Lichtaustrittseite keine Lichtquellenkonturen, sondern nur gleichmäßig durchstrahlte Flächen oder Bereiche erkennbar sind, bei denen um ein Zentrum höherer Strahlungsdichte nach außen gleichmäßig abnehmende Helligkeit ausgebildet ist.

Die Ausgestaltung der Ralunenkonstruktion für die erfindungsgemäßen Spannflächen wird leicht verständlich bei der Beschreibung eines Ausführungsbeispiels, das in beigefügter Zeichnung dargestellt ist. Dabei werden die erwähnten und auch weitere mögliche Vorteile veranschaulicht und leicht verständlich. In der Zeichnung zeigt
- Fig. 1: in schematischer Darstellung die Umrisse eines rechteckigen Spannrahmens vor und nach Bespannung und
- Fig. 2: die Gehrung zwischen zwei Seitenstreben gemäß dem Ausschnitt II in Fig. 1.

Durch Bespannung zu kaschierende Flächen können jede beliebige Form haben. Für die Kaschierung mit Hilfe rasteuförmiger Paneele eignen sich insbesondere regelmäßige Flächen, insbesondere vier- oder sechseckige Flächen, Bei den viereckigen Flächen kann es sich um Quadrate, Rechtecke oder trapezförmige Flächen handeln, insbesondere bei abzuhängenden Decken können aber auch regelmäßige Sechsecke in Frage kommen. Als Form der Rahmen für eine rasterförmige Paneelbespannung bieten sich in erster Linie viereckige, das heißt vorwiegend rechteckige oder quadratische Rahmen an. Die zu kaschierenden Flächen lassen sich aber auch sehr gut durch sechseckige Grundrahmen lückenlos ausfüllen, wobei dann nur an den Rändern entsprechende trapezförmige Randstücke eingesetzt werden müssen. Aber auch mit anders geformten Rahmen lassen sich Decken- und Wandflächen rasterartig vollflächig ausfüllen.

In Fig. 1 sind in schematischer Form die Umrisse eines rechteckigen Ralunens dargestellt. Dabei ist mit durchgezogenen Linien die Form der Seitenstreben vor der Bespannung gezeichnet, während mit gestrichelten Linien die sich nach der Bespannung aufgrund der Rückstellkräfte der vorgespannten Folie ergebende Form angedeutet ist. Um nach der Bespannung also einen rechteckigen Rahmen mit zwischen den Eckpunkten geradlinig verlaufenden Seitenstreben zu erhalten, muß der Rahmen ursprünglich die mit den durchgezogenen Linien angedeutete Form aufweisen. In Fig. 1 ist deutlich zu erkennen, daß die Vorwölbung an den Schmalseiten deutlich geringer ist als an den Längsseiten. Damit wird angedeutet, daß der Rahmen für die Bespannung mit einer Folie konstruiert ist, die in Längsrichtung, das heißt in der Darstellung zwischen den Schmalseiten, eine geringere elastische Vorspannung aufweist als in Querrichtung, das heißt also bezogen auf den Rahmen in Fig. 1 in der Richtung zwischen den beiden Längsseiten. Deutlich ist zu erkennen, daß die jeweilige Vorwölbung in der Mitte zwischen den Eckpunkten des Rahmens am größten ist.

In Fig, 2 ist eine Rahmenecke in vergrößerter Form dargestellt, die in Fig. 1 als Detail II unikeist ist. Auch in dieser Darstellung zeigen die durchgezogenen Linien die Form vor Bespannung und die gestrichelten Linien die sich nach dem Geragebiegen der Seitenstreben durch die Rückstellkräfte der Spannfolie ergebende Form. Damit die Seitenstreben an den Gehrungsstößen nach der Bespannung eng aneinander anliegen, müssen die Seitenstreben der Rahmen im unbespannten Zustand so ausgebildet sein, daß sie sich nur an ihren äußersten Kanten berühren und von dort nach innen zunehmend auseinanderklaffen. Dies wird dadurch erreicht, daß die Gehrungswinkel beim Zuschnitt der Seitenstreben ohne Berücksichtigung der Vorwölbung bestimmt werden. [in dargestellten Ausführungsbeispiel heißt das, daß sie mit 45 Grad bestimmt sind, da die Seitenstreben des Rahmens nach der Bespannung senkrecht aufeinander stehen sollen. Es ist selbstverständlich, daß dabei die gegenseitige Befestigung der Seitenstreben an den Gehrungsstößen derart ausgebildet sein muß, daß sie eine Relativbewegung der Seitenstteben beim Ausgleich der Vorwölbung nicht behindert.

## Patentansprüche

1. Spannflächen für Decken und Wände, die aus einem Paneelraster gebildet sind, und aus mit einer Folie bespannten Rahmen bestehen, wobei die eckigen Rahmen vor der Bespannung in der Spannebene leicht entgegen der Spannrichtung gewölbte Seitenstreben aufweisen und das Maß der Vorwölbung von den Eckpunkten an zunimmt und in der Mitte zwischen zwei Eckpunkten am größten ist,
**dadurch gekennzeichnet,**
**daß** das Maß der Vorwölbung proportional zur Höhe der elastischen Vorspannung der Folie ist und nur durch nach außen vorgebogene Seitenstreben erzielbar ist, sodass nach erfolgter Bespannung die Seitenstreben einen geradlinigen Verlauf aufweisen.

2. Spannfläche gemäß Anspruch 1,
**dadurch gekennzeichnet,**
**daß** unterschiedliche Zugfestigkeiten der Folie in Längs- und Querrichtung durch das Maß der Vorwölbung der Seitenstreben berücksichtigt sind.

3. Spannfläche gemäß Anspruch 1 oder 2,
**dadurch gekennzeichnet,**
**daß** in jedem Eckpunkt des Rahmens ein Gehrungswinkel ausgebildet ist, der ohne Berücksichtigung der Vorwölbung bestimmt ist und die gegenseitige Befestigung der Seitenstreben an den Gehrungsstößen derart ausgebildet ist, daß die Relativbewegung der Seitenstreben beim Ausgleich der Vorwölbung nicht behindert ist.

4. Spannfläche gemäß einem der Ansprüche 1 bis 3,
**dadurch gekennzeichnet,**
**daß** die Folie lichtdurchlässig ist und ein Brechungsspektrum aufweist, sodass die Lichtstrahlen diffus abgelenkt und auf der Lichtaustrittseite keine Lichtquellenkonturen erkennbar sind.

## Claims

1. Covering-surfaces for ceilings and walls, which are formed from a grid of panels, and consist of frames covered with a stretched film, wherein, before covering, the polygonal frames provide lateral stays which are slightly curved in the plane of the covering in a direction opposite to the direction of stretching, and wherein the extent of the curvature increases from the corner points and is at its greatest in the centre between two corner points,
**characterised in that**
the extent of the preliminary curvature is proportional to the level of resilient pre-stretching of the film and can only be achieved with lateral stays which have been pre-curved toward the outside, so that after covering, the lateral stays run in a straight line.

2. Covering-surfaces according to claim 1,
**characterised in that**,
different tensile strengths of the film in the longitudinal and transverse direction are taken into account by the extent of preliminary curvature of the lateral stays.

3. Covering-surfaces according to claim 1 or 2,
**characterised in that**
a mitred angle, which is determined without taking the preliminary curvature into account, is formed at every corner point of the frame, and that the mutual attachment of the lateral stays at the mitred joints is designed in such a manner that the relative movement of the lateral stays in compensating the preliminary curvature is not hindered.

4. Covering-surfaces according to any one of claims 1 to 3,
**characterised in that**
the film is translucent and provides a refractive spectrum, so that rays of light are diffracted in a diffuse manner and that the contours of the light source are not identifiable at the light output side.

## Revendications

1. Surfaces précontraintes pour plafonds et cloisons qui sont formées d'une structure de lambris et sont constituées de cadres précontraints par une feuille, les cadres polygonaux présentant des pièces latérales légèrement cambrées contre le sens de la contrainte dans le plan de contrainte avant la mise en tension, et la cambrure initiale augmentent à partir des angles et étant maximum au milieu entre deux sommets,
**caractérisées en ce que**
la cambrure initiale est proportionnelle au niveau de précontrainte élastique de la feuille et ne peut être obtenue qu'avec des pièces latérales cambrées initialement vers l'extérieur, de sorte qu'après la mise en tension, les pièces latérales présentent un profil rectiligne.

2. Surfaces précontraintes selon la revendication 1,
**caractérisées en ce que**
des résistances à la traction différentes de la feuille dans les sens longitudinal et transversal sont prises en compte par la cambrure initiale des pièces latérales,

3. Surfaces précontraintes selon la revendication 1 ou 2,
**caractérisées en ce que**
à chaque sommet du cadre est formée une fausse équerre qui est réglée sans tenir compte de la cambrure initiale, et que la fixation l'une contre l'autre des pièces latérales au niveau des onglets est réalisée de telle manière que le mouvement relatif des pièces latérales pour la compensation de la cambrure initiale n'est pas entravé.

4. Surfaces précontraintes l'une des revendications 1 à 3,
**caractérisées en ce que**
la feuille est transparente et présente un spectre de réfraction, de sorte que les rayons lumineux sont déviés de manière diffuse et, du côté de sortie de la lumière, on ne distingue pas les contours de la source lumineuse.
